# EUROPÄISCHE PATENTSCHRIFT

(11) **EP 0 635 082 B1**
(45) Veröffentlichungstag und Bekanntmachung des Hinweises auf die Patenterteilung: **19.11.1997**
(21) Anmeldenummer: 94902530.8
(22) Anmeldetag: 05.01.1994
(51) Int. Cl.: E01B 27/10

(54) **MASCHINE ZUM ABSAUGEN VON SCHOTTER EINER GLEIS-SCHOTTERBETTUNG**
MACHINE FOR SUCKING UP RAIL BALLAST
MACHINE PERMETTANT D'ASPIRER UN BALLAST DE VOIE FERREE

(30) Priorität: 29.01.1993 AT 152/93
(43) Veröffentlichungstag der Anmeldung: 25.01.1995
(73) Patentinhaber: Franz Plasser Bahnbaumaschinen- Industriegesellschaft m.b.H., 1010 Wien (AT)
(72) Erfinder: THEURER, Josef, A-1010 Wien (AT); OELLERER, Friedrich, A-4040 Linz (AT); WÖRGÖTTER, Herbert, A-4210 Gallneukirchen (AT)
(74) Vertreter: Kliment, Peter, Dipl.-Ing.
(86) Internationale Anmeldenummer: AT9400001
(87) Internationale Veröffentlichungsnummer: WO9417245

(56) Entgegenhaltungen:
- AT-B- 384 446
- DE-A- 2 226 612
- DE-U- 8 236 650
- DE-U- 9 111 238
- FR-A- 2 655 669
- US-A- 4 741 072

## Beschreibung

Die Erfindung betrifft eine Maschine zur Bearbeitung der Schotterbettung eines Gleises mit einem auf Schienenfahrwerken abgestützten Maschinenrahmen, dem eine Ansaugeinheit mit einem eine Saugöffnung zum Absaugen von Schotter aufweisenden, zum Eintauchen zwischen zwei benachbarten Schwellen des Gleises höhen- und seitenverstellbaren Saugrüssel zugeordnet ist.

Eine derartige Saugmaschine ist durch die DE 82 36 650 U bekannt. Diese Maschine weist einen über den Maschinenrahmen vorkragenden Saugrüssel auf, mit dem Schotter vom Gleis abgesaugt und zu einem Sammelbehälter geführt wird. Der mit Hilfe eines Rüttelbodens gereinigte Schotter wird durch ein Querförderband wiederum auf das Gleis abgeworfen.

Eine weitere derartige Saugmaschine ist durch die DE 21 36 306 A bekannt. Die auf dem vorkragenden Saugrüssel befestigte Saugdüse ist mit Vibratoren zur Lockerung der abzusaugenden Schottersteine ausgestattet. Der Saugrüssel selbst ist durch einen verdreh- und verschwenkbaren Trägerrahmen oberhalb einer Fahrkabine abgestützt.

Aus der AT 384 446 B ist außerdem noch eine Saugmaschine bekannt, die eine aus drei in Maschinenquerrichtung nebeneinander angeordneten Saugrüsseln gebildete Sauganordnung aufweist. Am unteren, mit einer Saugöffnung versehenen Ende eines jeden Saugrüssels befindet sich ein rotierbares Räumorgan, um verkrusteten Schotter unmittelbar vor der Absaugung aufzulockern.

Eine andere, gemäß DE 22 26 612 A bekannte Maschine zur Bearbeitung einer Schotterbettung weist zwei jeweils an einer Längsseite eines Maschinenrahmens befestigte Räumvorrichtungen auf, die jeweils als Räumbalken mit einer umlaufenden, endlosen Räumkette ausgebildet sind. Diese Räumbalken sind um eine an ihrem einen Längsende vorgesehene, vertikale Schwenkachse rotierbar sowie höhenverstellbar und werden bei Außerbetriebnahme um eine horizontale, in Maschinenquerrichtung verlaufende Achse hochgeklappt.

Zur Schotterräumung werden die Räumvorrichtungen in die Gleisbettungsflanke abgesenkt und sodann von beiden Seiten her unter den Gleisrost eingeschwenkt, wobei der unterhalb des Gleisrostes befindliche Schotter zu den Gleisflanken hin befördert und über eine schräg nach oben führende Förderanordnung einer Siebanlage zur Reinigung zugeführt wird.

Die Aufgabe der vorliegenden Erfindung besteht nun in der Schaffung einer Maschine der gattungsgemäßen Art, die sowohl für kleine als auch große Bereiche der Schotterbettung eine vollständige Entfernung des Schotters ermöglicht.

Diese Aufgabe wird mit einer Maschine der genannten Art dadurch gelöst, daß eine von der Saugöffnung distanziert angeordnete, eine endlose, durch einen Antrieb rotierbare Räumkette zur Entfernung des unterhalb des Gleises befindlichen Schotters aufweisende Räumvorrichtung vorgesehen ist, wobei der Räumvorrichtung und dem Saugrüssel jeweils eigene Antriebe für eine voneinander unabhängige Höhen- und Seitenverstellung zugeordnet sind.

Mit diesen Kombinationsmerkmalen stehen zwei unterschiedliche Systeme einer Schotterentfernung zur Verfügung, die zur Erzielung eines verbesserten Arbeitsergebnisses in Verbindung mit einer auch in Engstellen möglichen vollständigen Schotterentfernung in vorteilhafter Weise entweder gemeinsam oder aber auch - als gegenseitige Ergänzung getrennt einsetzbar sind. Zweckmäßigerweise ist der wesentlich größere, unterhalb des Gleisrostes befindliche Teil der Schotterbettung durch die leistungsfähigere mechanische Räumvorrichtung in Maschinenquerrichtung zur Schotterbettflanke transportierbar, während der im Querschnitt kleinere Saugrüssel ungehindert und vor allem parallel zur Räumvorrichtung in Engstellen eintauchbar ist, die mit der Räumkette nicht erreichbar sind. Der mit Hilfe der Räumketten im Flankenbereich der Schotterbettung angehäufte Schotter ist wahlweise in Abhängigkeit von verschiedenen Einsatzbedingungen ebenfalls absaugbar oder auch durch ein mechanisches System abtransportierbar. Für den Fall, daß sich die genannte Schotteranhäufung zum Beispiel zwischen einer Bahnsteigkante und dem Gleisrost befindet, ist ausschließlich ein Absaugen möglich, da aufgrund dieser Engstelle kein Platz für einen mechanischen Weitertransport zur Verfügung steht. Mit der erfindungsgemäßen Maschine besteht somit auch die Möglichkeit, die Schotterbewegung durch ein leistungsfähiges mechanisches System in Maschinenquerrichtung zu beginnen und schließlich an einer für das Saugsystem geeigneteren Stelle seitlich außerhalb des Gleisrostes mit einer Absaugung zu beenden. In besonders vorteilhafter Weise besteht durch die erfindungsgemäße Kombination auch die Möglichkeit, den Einsatzbeginn der Räumkette wesentlich zu erleichtern, indem ein sogenanntes Kofferloch zu deren Absenkung in die Arbeitsstellung durch Absaugen mit Hilfe des Saugrüssels gebildet wird.

Die speziell ausgebildete Räumvorrichtung nach den Merkmalen von Anspruch 2 und 3 ermöglicht eine sehr vorteilhafte Aufteilung der Schotterbewegung in einen unterhalb des Gleisrostes gelegenen ersten Abschnitt und einen daran anschließenden Saugabschnitt. Diese Kombination hat den Vorteil, daß sich ein sehr zeitaufwendiges und im Arbeitsergebnis unbefriedigendes wiederholtes Eintauchen der Saugöffnung zur Entfernung des Schotters in den Schwellenfächern erübrigt.

Eine vorteilhafte Weiterbildung der Erfindung nach den Ansprüchen 4 bis 6 gestattet eine optimale Anpassungsmöglichkeit an unterschiedliche Arbeitseinsatzbedingungen, wobei der Saugrüssel auch zur Absaugung des durch die Räumvorrichtungen seitlich neben dem Gleis angehäuften Schotters verwendbar ist.

Die weitere Ausführungsform nach Anspruch 7 ermöglicht eine konstruktiv vereinfachte Ausbildung der Maschine, wobei auf die Räumvorrichtung und den Saugrüssel eine uneingeschränkte Sicht von einer einzigen Arbeitskabine aus möglich ist.

Die Ausbildung nach den Merkmalen der Ansprüche 8 bis 10 ermöglicht in Verbindung mit den zu Anspruch 1 angeführten Vorteilen einen besonders leistungsfähigen Schottertransport in Verbindung mit einer gleichzeitigen Schotterreinigung.

Im folgenden wird die Erfindung anhand in der Zeichnung dargestellter Ausführungsbeispiele näher beschrieben.

Es zeigen:
Fig. 1 eine Seitenansicht einer Maschine zur Bearbeitung der Schotterbettung eines Gleises,
Fig. 2 eine zum Teil schematisierte Draufsicht auf die genannte Maschine,
Fig. 3 eine Seitenansicht einer weiteren Variante einer aus zwei gelenkig miteinander verbundenen Rahmenteilen gebildeten Maschine,
Fig. 4 bzw. 5 und 6 jeweils eine andere, als kombinierte Reinigungs- und Saugmaschine ausgebildete Ausführungsvariante.

Eine in Fig. 1 und 2 ersichtliche Maschine 1 zur Bearbeitung der Schotterbettung 2 eines Gleises 3 setzt sich aus einer in Arbeitsrichtung (durch Pfeil 4 dargestellt) vorderen, ersten Maschineneinheit 5 und einer hinteren, zweiten Maschineneinheit 6 zusammen. Beide durch eine Kupplung 7 miteinander verbundenen Maschineneinheiten 5,6 weisen jeweils einen auf Schienenfahrwerken 8,9 abgestützten Maschinenrahmen 10,11 auf und sind durch Fahrantriebe 12,13 verfahrbar.

Eine am Maschinenrahmen 10 der ersten Maschineneinheit 5 vorgesehene Ansaugeinheit 14 setzt sich aus einem Unterdruckerzeuger 15, einer Filterkammer 16 sowie einem Schotterspeicher 17 zusammen. Dieser weist - ebenso wie die Filterkammer 16 - in seinem unteren Endbereich mit Hilfe einer Fernsteuerung verschließbare Entladeklappen 49 auf. Unterhalb dieser ist ein hinteres Ende einer in Maschinenlängsrichtung verlaufenden, Antriebe 44 aufweisenden Förderbandeinheit 18 angeordnet, deren vorderer Endbereich unter Bildung einer Abwurfstelle 19 über ein vorderes Maschinenende 20 vorkragt. Auf einem hinteren, der Abwurfstelle 19 gegenüberliegenden Maschinenende 21 befindet sich ein durch Antriebe 22 höhenund seitenverstellbarer, über eine Fahrkabine 23 vorkragender Trägerrahmen 24. Dieser ist in seinem unteren Endbereich mit einer rohrförmigen Saugöffnung 25 verbunden, die mit einer Kupplung 26 für eine lösbare Verbindung mit einem flexiblen, schlauchförmigen Saugrüssel 27 ausgestattet ist. Die Antriebe 22 des Trägerrahmens 24 sind durch eine in der Fahrkabine 23 befindliche Steuereinrichtung 28 steuerbar. Für die Energieversorgung der Maschine 1 ist eine Energieeinheit 45 vorgesehen.

Der nach oben gekröpft ausgebildete Maschinenrahmen 11 der zweiten Maschineneinheit 6 weist an einem vorderen Maschinenende 29 eine Arbeitskabine 30 mit einer zentralen Steuereinrichtung 31 und an einem hinteren Maschinenende 32 ein Aufnahmeende einer in Maschinenlängsrichtung verlaufenden Förderbandeinheit 33 auf. Zwischen den beiden Schienenfahrwerken 9 ist eine durch Antriebe 34 höhen- und seitenverstellbare Räumvorrichtung 35 vorgesehen. Diese setzt sich aus zwei in Maschinenlängsrichtung geringfügig voneinander distanzierten, im Arbeitseinsatz horizontal und senkrecht zur Maschinenlängsrichtung sowie unterhalb des Gleises 3 verlaufenden Räumbalken 36 mit jeweils an den Längsenden befindlichen Umlenkrollen 37 (s. Fig. 2) zusammen. Eine jeweils um zwei Umlenkrollen 37 herumgeführte endlose Räumkette 38 ist somit für einen Umlauf in einer horizontalen bzw. zur Gleisebene parallelen Ebene ausgebildet. Der - bezüglich der Maschinenquerrichtung - äußeren bzw. im Arbeitseinsatz in einem Schwellenvorkopfbereich gelegenen Umlenkrolle 37 ist jeweils eine Saugöffnung 39 eines flexiblen Saugschlauches 40 zugeordnet. Jede Räumkette 38 ist durch einen eigenen Antrieb 41 in Rotation versetzbar. Ein von der Saugöffnung 39 distanziertes Ende 42 des Saugschlauches 40 weist oberhalb der endseitig angeordneten Arbeitskabine 30 eine Kupplung 43 zur lösbaren Vebindung mit dem Saugrüssel 27 der ersten Maschineneinheit 5 auf.

Wie in Fig. 2 ersichtlich, sind jeweils zwei in Maschinenquerrichtung nebeneinander angeordnete Schotterspeicher 17 und Filterkammern 16 vorgesehen. Jeder Schotterspeicher 17 und jede Filterkammer 16 weist eine eigene Ansaugöffnung 46 auf. Der Saugrüssel 27 ist mit Hilfe eines Antriebes 47 in Maschinenquerrichtung von einer zur gegenüberliegenden Ansaugöffnung 46 der beiden Schotterspeicher 17 verschiebbar. Der Antrieb 47 wird von einem Füllstandsanzeiger 48 beaufschlagt, sobald der im entsprechenden Schotterspeicher 17 angesaugte Schotter eine gewisse Füllhöhe erreicht hat. Durch die Aktivierung des Antriebes 47 wird der Saugrüssel 27 bzw. dessen Ende zur gegenüberliegenden Ansaugöffnung 46 des leeren Schotterspeichers 17 verschoben. Während die Ansaugung und Schotteraufnahme nunmehr in den leeren Schotterspeicher 17 erfolgt, kann der andere, gefüllte Schotterspeicher 17 inzwischen durch Öffnen der Entladeklappe 49 auf die Förderbandeinheit 18 entladen werden.

Der Trägerrahmen 24 ist durch die Antriebe 22 in Maschinenlängsund -querrichtung verschiebbar, wobei zusätzlich der mit der Saugöffnung 25 verbundene vertikale Teil noch um eine vertikale Achse verschwenkbar gelagert ist.

Im folgenden wird die Funktionsweise der Maschine 1 näher beschrieben: Am Beginn des Arbeitseinsatzes der Maschine 1 wird das hintere Ende des Saugrüssels 27 mit der Saugöffnung 25 verbunden undunter Beaufschlagung der Antriebe 22 - Schotter zur Bildung eines sogenannten Kofferloches aus der Schotterbettung 2 abgesaugt. Dieses Kofferloch dient dazu, die beiden Räumbalken 36 der Räumvorrichtung 35 ungehindert unter den Gleisrost absenken zu können. Nach deren Absenkung unter Beaufschlagung der Antriebe 34 wird der Saugrüssel 27 von der Saugöffnung 25 gelöst und mit Hilfe der Kupplung 43 an den Saugschlauch 40 angeschlossen. Anschließend wird unter Beaufschlagung des Unterdruckerzeugers 15 und der Antriebe 41 die Maschine 1 kontinuierlich in der durch den Pfeil 4 dargestellten Arbeitsrichtung verfahren. Dabei wird durch die beiden rotierenden Räumketten 38 eine ununterbrochene Verlagerung des unterhalb des Gleisrostes befindlichen Schotters in Richtung zu den beiden Schwellenvorkopfbereichen durchgeführt. Dort erfolgt eine kontinuierliche Absaugung des angehäuften Schotters durch die beiden Saugschläuche 40. Der angesaugte Schotter wird - wie bereits erwähnt - in einem der beiden Schotterspeicher 17 gespeichert und durch die Förderbandeinheit 18 auf nicht näher dargestellte, vorgeordnete Speicherwagen abgeworfen.

Parallel dazu erfolgt durch wenigstens einen nachgeordneten Speicherwagen 50 eine kontinuierliche Zufuhr von neuem Schotter, der über die Förderbandeinheit 33 auf das Geis 3 bzw. ein freigelegtes Erdplanum abgeworfen wird. Sollte beispielsweise während der kontinuierlichen Arbeitsvorfahrt ein Gleisabschnitt erreicht werden, in dem auch außerhalb des Arbeitsbereiches der Räumvorrichtung 35 befindlicher Schotter abzusaugen ist, erfolgt wiederum ein Anschluß des Saugrüssels 27 an die Saugöffnung 25. Durch den relativ weiten Verstellbereich des Trägerrahmens 24 können auch an den Schwellenvorkopfbereich anschließende Abschnitte der Schotterbettung 2 problemlos abgesaugt werden.

Die beiden Maschineneinheiten 5,6 sind durch die Kupplung 7 jederzeit trennbar, so daß gegebenenfalls die erste Maschineneinheit 5 auch allein zum Schotterabsaugen einsetzbar ist. Es ist selbstverständlich auch möglich, den Saugrüssel 27 mit einer Abzweigung zu versehen, so daß einerseits die Saugöffnung 25 und andererseits der Saugschlauch bzw. die Saugschläuche 40 permanent an die Ansaugeinheit 14 angeschlossen sind. In diesem Fall müßte man lediglich eine Steuerklappe vorsehen, um wahlweise den Ansaugstrom auf die Saugschläuche 40 bzw. auf die Saugöffnung 25 umzulenken.

Bei der in Fig. 3 dargestellten Maschine 51 ist ein auf Schienenfahrwerken 52 abgestützter Maschinenrahmen 53 - unter Bildung einer durch ein weiteres Schienenfahrwerk 52 am Gleis abgestützten Gelenkstelle 54 - aus einem ersten und einem zweiten Rahmenteil 55,56 gebildet. Als weiterer Unterschied zu der in Fig. 1 und 2 beschriebenen Maschine 1 ist der Trägerrahmen 24 für den Saugrüssel 27 unmittelbar vor der Räumvorrichtung 35 am in Arbeitsrichtung hinteren, zweiten Rahmenteil 56 angeordnet. Damit ist sowohl der Trägerrahmen 24 mit der Saugöffnung 25 als auch die Räumvorrichtung 35 durch die Steuereinrichtung 31 steuerbar. Bezüglich der übrigen Teile wird der Einfachheit halber auf die Beschreibung in Fig. 1 und 2 hingewiesen.

Die in Fig. 4 dargestellte, als Schotterbett-Reinigungsmaschine 57 ausgebildete Gleisbaumaschine weist einen Maschinenrahmen 58 auf, der über Schienenfahrwerke 59 auf einem aus Schienen und Schwellen bestehenden Gleis 60 abgestützt ist. Die Reinigungsmaschine 57 ist in Arbeitsstellung dargestellt, in der sie sich in Richtung eines Pfeiles 61 vorwärtsbewegt und in der eine Räumvorrichtung 62 mit einer durch einen Antrieb 63 in Rotation versetzbaren endlosen Räumkette 64 für den zu reinigenden Bettungsschotter das Gleis 60 umschließt. Die durch Antriebe 99 höhen- und seitenverstellbare Räumvorrichtung 62 setzt sich aus einem senkrecht zur Maschinenlängsrichtung und horizontal verlaufenden Querkettentrum 65 und zwei mit diesem verbundenen Längsführungsbahnen 66 zusammen. Diese bilden über einer durch einen Antrieb 98 vibrierbaren Siebanlage 67 eine gemeinsame Abwurfstelle 68. Zur Rückführung des durch die Siebanlage 67 gereinigten Bettungsschotters ins Gleis 60 ist ein Förderband 69 vorgesehen. Die bei der Reinigung in der Siebanlage 67 anfallenden Rückstände, der sogenannte Abraum, können über Förderbänder 70 zur Verladung auf Gleisfahrzeuge bzw. zur Ablage seitlich des Gleises abtransportiert werden. Für die Energieversorgung eines Fahrantriebes 71 und aller anderen Antriebe ist eine Energieeinheit 72 vorgesehen. Die Steuerung der Räumvorrichtung 62 erfolgt von einer zentralen Steuereinrichtung 73, die sich in einer Arbeitskabine 74 befindet.

Auf einem hinteren Maschinenende 75 befindet sich eine Ansaugeinheit 76, die sich aus einem Schotterspeicher 77, einer Filterkammer 78 und einem Unterdruckerzeuger 79 zusammensetzt. Dem Schotterspeicher 77 ist ein über das hintere Maschinenende 75 vorkragender Saugrüssel 80 mit einer Saugöffnung 81 zugeordnet. Dieser Saugrüssel 80 stützt sich auf einem durch Antriebe 82 höhen- und seitenverstellbaren Trägerrahmen 83 ab. Die Ansaugeinheit 76 und die Antriebe 82 sind durch eine in einer Fahrkabine befindliche Steuereinrichtung 84 steuerbar. Unterhalb der Ansaugeinheit 76 ist ein in Maschinenlängsrichtung verlaufendes Förderband 85 vorgesehen, dessen höher gelegenes Abwurfende 86 über der Siebanlage 67 positioniert ist. Wie mit strichpunktierten Linien 87 angedeutet ist, kann der Saugrüssel 80 alternativ auch im Bereich des Querkettentrums 65 der Räumvorrichtung 62 angeordnet sein. Bei dieser Ausführung wäre dann eine Steuerung des Saugrüssels 80 von der Arbeitskabine 74 aus möglich.

Im Arbeitseinsatz der Reinigungsmaschine 57 kann der Saugrüssel 80 entweder parallel oder alternativ zur Räumvorrichtung 62 eingesetzt werden. Es ist nunmehr vor allem die Einführung des Querkettentrums 65 vor dem Arbeitseinsatz der Räumvorrichtung 62 wesentlich erleichtert, da das hiefür erforderliche Kofferloch - zur Einführung des Querkettentrums 65 unter dem Gleis 60 - durch eine Absaugung des Schotters mit Hilfe des Saugrüssels 80 gebildet werden kann. Der Saugrüssel 80 kann natürlich auch in allen jenen Bereichen eingesetzt werden, in denen der Einsatz der Räumvorrichtung 62 aus Platzgründen, z.B. im Bereich einer Bahnsteigkante, nicht möglich ist. Der angesaugte und im Schotterspeicher 77 gespeicherte Schotter wird nach dessen Füllung über Entladeöffnungen 97 auf das darunterliegende Förderband 85 abgeworfen und von diesem der Siebanlage 67 zur Reinigung zugeführt.

Bei der in Fig. 5 und 6 dargestellten Reinigungsmaschine 88 sind die funktionsgleichen Teile der Einfachheit halber wie in der Beschreibung zu Fig. 4 bezeichnet. Bei dieser Reinigungsmaschine 88 befindet sich die Ansaugeinheit 76 auf einem durch Schienenfahrwerke 89 am Gleis 60 abstützbaren, einen Teil des Maschinenrahmens 58 bildenden Anhänger 90. Der Saugrüssel 80 kragt über ein hinteres Ende 91 des Anhängers 90 vor und stützt sich auf einem durch Antriebe 92 heb- und drehbaren Trägerrahmen 93 ab. Diese Antriebe 92 sind ebenso wie die Ansaugeinheit 76 mit Hilfe einer tragbaren Steuereinrichtung 94 beaufschlagbar. Der Schotterspeicher 77 ist in seinem unteren Endbereich mit einer fernsteuerbaren Entladeöffnung 95 ausgestattet, durch die der angesaugte und gespeicherte Schotter wahlweise auf das Gleis 60 abwerfbar ist. Einer weiteren Entladeöffnung der Filterkammer 78 ist eine schwenkbar gelagerte Schnecke 96 zugeordnet, durch die der angesammelte Schmutz seitlich neben der Schotterbettung abwerfbar ist.

Diese Ansaugeinheit 76 eignet sich vor allem dazu, um durch Schotterabsaugen ein sogenanntes Kofferloch zur Durchführung des Querkettentrums 65 unter dem Gleis 60 zu bilden. Der dabei angesaugte und im Schotterspeicher 77 gespeicherte Schotter kann nach Beendigung des Arbeitseinsatzes der Reinigungsmaschine 88 und Entfernung des Querkettentrums 65 aus der Schotterbettung über die Entladeöffnung 95 wieder zur Verfüllung auf das Gleis 60 abgeworfen werden.

## Patentansprüche

1. Maschine (1;51;57;88) zur Bearbeitung der Schotterbettung eines Gleises mit einem auf Schienenfahrwerken (8,9;52;59) abgestützten Maschinenrahmen (10,11;53;58), dem eine Ansaugeinheit (14;76) mit einem eine Saugöffnung (25;81) zum Absaugen von Schotter aufweisenden, zum Eintauchen zwischen zwei benachbarten Schwellen des Gleises höhen- und seitenverstellbaren Saugrüssel (27;80) zugeordnet ist, gekennzeichnet durch eine von der Saugöffnung (25;81) distanziert angeordnete, eine endlose, durch einen Antrieb (41;63) rotierbare Räumkette (38;64) zur Entfernung des unterhalb des Gleises (3;60) befindlichen Schotters aufweisende Räumvorrichtung (35;62), wobei der Räumvorrichtung (35;62) und dem Saugrüssel (27;80) jeweils eigene Antriebe (22,34;82,99,92) für eine voneinander unabhängige Höhen- und Seitenverstellung zugeordnet sind.

2. Maschine nach Anspruch 1, dadurch gekennzeichnet, daß die Räumvorrichtung (35) aus wenigstens einem im Arbeitseinsatz senkrecht zur Maschinenlängsrichtung verlaufenden, endseitig jeweils Umlenkrollen (37) aufweisenden Räumbalken (36) gebildet ist, wobei die um die Umlenkrollen (37) geführte Räumkette (38) für einen Umlauf in einer horizontalen bzw. zur Gleisebene parallelen Ebene ausgebildet ist.

3. Maschine nach Anspruch 2, dadurch gekennzeichnet, daß der Räumvorrichtung (35) im Bereich der im Arbeitseinsatz in einem Schwellenvorkopfbereich gelegenen Umlenkrolle (37) eine Saugöffnung (39) eines Saugschlauches (40) zugeordnet ist, der mit der Ansaugeinheit (14) in Verbindung steht.

4. Maschine nach einem der Ansprüche 1, 2 oder 3, dadurch gekennzeichnet, daß der über ein Maschinenende (21) vorkragende und durch einen Trägerrahmen (24) bewegbare Saugrüssel (27), die Ansaugeinheit (14) und eine - am vom Saugrüssel (27) weiter distanzierten Maschinenende (20) angeordnete - Förderbandeinheit (18) auf einer ersten Maschineneinheit (5) angeordnet sind, während die Räumvorrichtung (35), eine dieser zugeordnete Arbeitskabine (30) und eine in Maschinenlängsrichtung verlaufende, an einem Maschinenende (32) befindliche Förderbandeinheit (33) auf einer durch eine Kupplung (7) mit der ersten Maschineneinheit (5) verbindbaren zweiten Maschineneinheit (6) angeordnet sind.

5. Maschine nach einem der Ansprüche 1 bis 4, dadurch gekennzeichnet, daß ein von der Saugöffnung (39) der Räumvorrichtung (35) distanziertes Ende (42) des Saugschlauches (40) im Bereich eines von der Förderbandeinheit (33) distanzierten Maschinenendes (29) der zweiten Maschineneinheit (6) eine Kupplung (43) zur lösbaren Verbindung mit dem Saugrüssel (27) der ersten Maschineneinheit (5) aufweist.

6. Maschine nach einem der Ansprüche 1 bis 5, dadurch gekennzeichnet, daß die am Trägerrahmen (24) der ersten Maschineneinheit (5) befestigte Saugöffnung (25) mit einer Kupplung (26) für eine lösbare Verbindung mit dem Saugrüssel (27) ausgestattet ist.

7. Maschine nach einem der Ansprüche 1 bis 3, dadurch gekennzeichnet, daß der Maschinenrahmen (53) unter Bildung einer - durch ein Schienenfahrwerk (52) am Gleis abgestützten - - Gelenkstelle (54) aus einem ersten und einem zweiten Rahmenteil (55,56) gebildet ist, wobei dem ersten Rahmenteil (55) die Ansaugeinheit (14) und eine teilweise unterhalb dieser befindliche, in Maschinenlängsrichtung verlaufende erste Förderbandeinheit (18) mit einem über ein freies, der Gelenkstelle (54) gegenüberliegendes Maschinenende (20) vorkragenden Abwurfende (19) zugeordnet ist und der zweite Rahmenteil (56) den durch Antriebe (22) höhen- und seitenverstellbaren, mit der Saugöffnung (25) des Saugrüssels (27) verbundenen Trägerrahmen (24), die Räumvorrichtung (35) und eine teilweise am hinteren Maschinenende (32) befindliche zweite Förderbandeinheit (33) aufweist.

8. Maschine nach Anspruch 1, dadurch gekennzeichnet, daß die Räumkette (64) der Räumvorrichtung (62) - unter Bildung eines senkrecht zur Maschinenlängsrichtung und horizontal verlaufenden Querkettentrums (65) und zweier mit diesem verbundener Längsführungsbahnen (66) - im Arbeitseinsatz um das Gleis (60) herumführbar ist und eine über einer Siebanlage (67) zum Reinigen des Schotters gelegene Abwurfstelle (68) aufweist.

9. Maschine nach Anspruch 8, dadurch gekennzeichnet, daß der Saugrüssel (80) über ein Maschinenende (75) vorkragend ausgebildet ist.

10. Maschine nach Anspruch 8 oder 9, dadurch gekennzeichnet, daß unterhalb der mit dem Saugrüssel (80) verbundenen Ansaugeinheit (76) ein In Maschinenlängsrichtung verlaufendes Förderband (85) vorgesehen ist, dessen höher gelegenes Abwurfende (86) über der Siebanlage (67) positioniert ist.

## Claims

1. A machine (1; 51; 57; 88) for treating the ballast bed of a track, having a machine frame (10, 11; 53; 58) supported on on-track undercarriages (8, 9; 52; 59), a suction unit (14; 76) with a suction pipe (27; 80) provided with a suction opening (25; 81) for sucking off ballast being associated with said machine frame (10, 11; 53; 58), said suction pipe (27; 80) being vertically and laterally adjustable for immersion between two adjacent sleepers of the track, characterized by a clearing apparatus (35; 62) arranged at a distance from the suction opening (25; 81) and provided with an endless clearing chain (38; 64) rotatable by a drive (41; 63) for removing the ballast situated below the track (3; 60), separate drives (22, 34; 82, 99, 92) being associated with the clearing apparatus (35; 62) and the suction pipe (27; 80) respectively for vertical and lateral adjustment independently from one another.

2. A machine according to claim 1, characterized in that the clearing apparatus (35) is formed by at least one clearing beam (36) which extends perpendicularly to the longitudinal direction of the machine during operation and is provided with deflection pulleys (37) arranged at the ends of said clearing beam (36), the clearing chain (38) guided about the deflection pulleys (37) being designed for rotation in a plane which is horizontal and parallel to the track plane.

3. A machine according to claim 2, characterized in that a suction opening (39) of a suction tube (40) is associated with the clearing apparatus (35) in the area of the deflection pulley (37) situated in a sleeper end zone during operation, the suction tube (40) being connected to the suction unit (14).

4. A machine according to one of claims 1, 2 or 3, characterized in that the suction pipe (27) projecting beyond one machine end (21) and movable by a carrier frame (24), the suction unit (14) and a conveyor belt unit (18) which is arranged on the machine end (20) distanced farther from the suction pipe (27) are arranged on a first machine unit (5), whereas the clearing apparatus (35), a work cabin (30) allocated thereto and a conveyor belt unit (33) extending in the longitudinal direction of the machine and disposed on a machine end (32) are arranged on a second machine unit (6) which is connectable to the first machine unit (5) by means of a coupling (7).

5. A machine according to one of claims 1 to 4, characterized in that an end (42) of the suction tube (40) distanced from the suction opening (39) of the clearing apparatus (35) is provided with a coupling (43) for detachable connection with the suction pipe (27) of the first machine unit (5), said coupling being arranged in the region of a machine end (29) of the second machine unit (6) distanced from the conveyor belt unit (33).

6. A machine according to one of claims 1 to 5, characterized in that the suction opening (25) attached to the carrier frame (24) of the first machine unit (5) is provided with a coupling (26) for detachable connection with the suction pipe (27).

7. A machine according to one of claims 1 to 3, characterized in that the machine frame (53) comprises a first and a second frame part (55, 56) by forming an articulated joint (54) supported on the track by an on-track undercarriage (52), the suction unit (14) and a first conveyor belt unit (18) situated partly below it and extending in the longitudinal direction of the machine being associated with the first frame part (55), said conveyor belt unit (18) having an ejection end (19) projecting beyond a free machine end (20) opposite the articulated joint (54), and the second frame part (56) being provided with the carrier frame (24) vertically and laterally adjustable by drives (22) and connected to the suction opening (25) of the suction pipe (27), with the clearing apparatus (35) and a second conveyor belt unit (33) being partly disposed at the rear machine end (32).

8. A machine according to claim 1, characterized in that the clearing chain (64) of the clearing apparatus (62) is designed to be guided around the track (60) during operation by forming a transverse chain member (65) and two longitudinal guide tracks (66) connected thereto, said transverse chain member extending perpendicularly to the longitudinal direction of the machine and horizontally, and that said clearing chain (64) has a discharge point (68) disposed above a screening system (67) for cleaning the ballast.

9. A machine according to claim 8, characterized in that the suction pipe (80) is designed to project beyond a machine end (75).

10. A machine according to claim 8 or 9, characterized in that below the suction unit (76) connected to the suction pipe (80) there is provided a conveyor belt (85), extending in the longitudinal direction of the machine, of which the ejection end (86), disposed at a higher level, is positioned above the screening system (67).

## Revendications

1. Machine (1;51;57;88) pour le traitement du lit de ballast d'une voie ferrée avec un châssis de machine (10,11;53;58) prenant appui sur des trains de roulement sur rails (8,9;52;59) auquel est associée une unité d'aspiration (14;76) avec un tube d'aspiration (27;80) présentant une ouverture d'aspiration (27;81) pour l'aspiration du ballast, réglable en hauteur et vers les côtés pour plonger entre deux traverses avoisinantes de la voie ferrée, caractérisée par un dispositif de déblayage (35;62) disposé à une certaine distance de l'ouverture d'aspiration (25;81) présentant une chaîne de déblayage sans fin (38;64) apte à être entraînée en rotation par une commande (41;63) pour retirer le ballast se trouvant en dessous de la voie ferrée (3;60), où sont associées au dispositif de déblayage (35;62) et au tube d'aspiration (27;80) respectivement des commandes propres (22, 34; 82, 99, 92) pour des réglages en hauteur et vers les côtés indépendants l'un de l'autre.

2. Machine selon la revendication 1, caractérisée en ce que le dispositif de déblayage (35) est constitué d'au moins une poutre de déblayage (36) s'étendant en cours d'utilisation pour le travail perpendiculairement à la direction longitudinale de la machine, présentant au côté de l'extrémité respectivement des galets de renvoi (37), la chaîne de déblayage (38) guidée autour des galets de renvoi (37) étant réalisés pour une rotation dans un plan horizontal et, respectivement parallèle au plan de la voie.

3. Machine selon la revendication 2, caractérisée en ce qu'il est associé au dispositif de déblayage (35) au voisinage du rouleau de renvoi (37) se trouvant en cours d'utilisation pour le travail dans une zone en bout des traverses une ouverture d'aspiration (39) d'un tuyau d'aspiration (40) relié à l'unité d'aspiration (14).

4. Machine selon l'une des revendications 1, 2 ou 3, caractérisée en ce que le tube d'aspiration (27) faisant saillie sur une extrémité de machine (21) et déplaçable par un châssis de support (24), l'unité d'aspiration (14) et une unité de courroie de transport (18) disposée à l'extrémité de machine (20) plus éloignée du tube d'aspiration (27) sont disposés sur une première unité de machine (5) tandis que le dispositif de déblayage (35), une cabine de travail (30) associée à celui-ci et une unité de courroie de transport (33) s'étendant dans la direction longitudinale de la machine, se trouvant à une extrémité de machine (32) sont disposés sur une deuxième unité de machine (6) apte à être reliée à la première unité de machine (5) par un accouplement (7).

5. Machine selon l'une des revendications 1 à 4, caractérisée en ce qu'une extrémité (42) du tuyau d'aspiration (40) espacée de l'ouverture d'aspiration (39) du dispositif de déblayage (35) présente au voisinage d'une extrémité de machine (29) de la deuxième unité de machine (6) espacée de l'unité de courroie de transport (33), un accouplement (43) en vue de l'assemblage amovible avec le tube d'aspiration (27) de la première unité de machine (5).

6. Machine selon l'une des revendications 1 à 5, caractérisée en ce que l'ouverture d'aspiration (25) fixée au châssis de support (24) de la première unité de machine (5) est équipée d'un accouplement (26) en vue d'un assemblage amovible avec le tube d'aspiration (27).

7. Machine selon l'une des revendications 1 à 3, caractérisée en ce que le châssis de machine (53), en formant un emplacement d'articulation (54) prenant appui par un train de roulement sur rails (52) sur la voie ferrée est constitué d'une première et d'une deuxième partie de châssis (55, 56), où est associée à la première partie de châssis (55) l'unité d'aspiration (14) et une première unité de courroie de transport (18) se trouvant partiellement en dessous de celle-ci, s'étendant dans la direction longitudinale de la machine, avec une extrémité d'éjection (19) faisant saillie sur une extrémité de machine libre (20) opposée à l'emplacement d'articulation (54) et que la deuxième partie de châssis (56) présente le châssis de support (24) réglable en hauteur et vers les côtés par des commandes (22), reliée à l'ouverture d'aspiration (25) du tube d'aspiration (27), le dispositif de déblayage (35) et une deuxième unité de courroie de transport (33) se trouvant partiellement à l'extrémité arrière (32) de la machine.

8. Machine selon la revendication 1, caractérisée en ce que la chaîne de déblayage (64) du dispositif de déblayage (62), en formant un brin de chaîne transversale (65) s'étendant perpendiculairement à la direction longitudinale de la machine et horizontalement et deux voies de guidage longitudinales (66) reliées à celui-ci, peut passer en cours d'utilisation pour le travail autour de la voie (60) et présente un emplacement d'éjection (68) situé au-dessus d'une installation de criblage (67) pour nettoyer le ballast.

9. Machine selon la revendication 8, caractérisée en ce que le tube d'aspiration (80) est réalisé pour faire saillie sur une extrémité de machine (75).

10. Machine selon la revendication 8 ou 9, caractérisée en ce qu'il est prévu en dessous de l'unité d'aspiration (76) reliée au tube d'aspiration (80) une courroie de transport (85) s'étendant dans la direction longitudinale de la machine dont l'extrémité d'éjection située plus haut (86) est positionnée au-dessus de l'installation de criblage (67).
